# FASCICULE DE BREVET EUROPEEN

(11) **EP 1 130 944 B1**
(45) Date de publication et mention de la délivrance du brevet: **02.01.2004**
(21) Numéro de dépôt: 00200740.9
(22) Date de dépôt: 02.03.2000
(51) Int. Cl.: H04R 1/08

(54) **Montre-téléphone avec un microphone et un organe compensateur de pression**
Armbanduhr-Telefon mit einem Mikrofon und einem Druckausgleichselement
Wrist-watch telepohne with a microphone and an element for pressure compensation

(43) Date de publication de la demande: 05.09.2001
(73) Titulaire: ASULAB S.A., CH-2501 Bienne (CH)
(72) Inventeur: Dubugnon, Dominique, 1163 Etoy (CH); Mignot, Jean-Pierre, 2034 Peseux (CH); Dinnissen, Paul, 2556 Schwadernau (CH)
(74) Mandataire: Ravenel, Thierry Gérard Louis

(56) Documents cités:
- EP-A- 0 899 634
- EP-A- 0 899 635
- WO-A-95/21512
- CH-A- 626 225

## Description

La présente invention est relative à une montre-téléphone comportant un boîtier, un microphone et au moins un premier organe compensateur de pression, ce microphone étant coiffé d'une membrane imperméable et ce premier organe compensateur de pression comportant une pastille hydrophobe, ladite membrane et ladite pastille étant en communication directe avec l'extérieur de la montre-téléphone.

Quand il s'agit d'implanter dans une montre un microphone et un écouteur pour en faire une montre-téléphone, se pose le problème de l'étanchéité de la montre quand elle est immergée à une certaine profondeur, une profondeur limite étant généralement fixée à trente mètres. Se pose également le problème d'équilibrer les pressions régnant à l'extérieur et à l'intérieur de la montre quand cette dernière est amenée à différentes altitudes. Immersion et pression atmosphérique sont des contraintes qui ne posent pas de difficultés majeures quand il s'agit d'une simple montre mais qui soulèvent par contre des questions quand cette montre est associée à des transducteurs sonores qui sont soumis aux mêmes contraintes. On mentionnera également que dans une montre-téléphone, microphone et écouteur sont très proches l'un de l'autre et que des mesures doivent être prises pour éviter l'accrochage (effet Larsen) par voie interne.

Les problèmes cités ci-dessus ont trouvé des solutions qui sont décrites dans le document EP-A-0 899 634.

En particulier ce document qui divulgue une montre-téléphone selon le préambule de la revendication 1, décrit une membrane déformable coiffant un microphone. Cette membrane sépare le microphone d'une cavité d'entrée ménagée dans le boîtier de la montre, cette cavité se trouvant en communication directe avec l'extérieur de la montre. Entre la membrane et le microphone est ménagé un espace intermédiaire admettant une déformation de cette membrane sous l'action d'une pression statique extérieure, une immersion dans de l'eau par exemple. La déformation de la membrane est cependant limitée, côté microphone, par un organe de soutien. Hors du liquide, la membrane est montée de manière à pouvoir vibrer librement sous l'action de l'énergie sonore à recevoir par le microphone. On a ainsi résolu le problème de l'étanchéité du microphone à l'immersion tout en assurant son bon fonctionnement à l'air libre.

Le document cité décrit encore une pastille hydrophobe composant l'essentiel d'un premier organe compensateur de pression entre l'extérieur et l'intérieur de la montre. Cette pastille doit bien sûr être imperméable aux liquides, par exemple lorsque la montre est immergée. Cette pastille doit encore être perméable aux gaz dont la pression varie lentement, ceci pour isoler l'air se trouvant devant l'écouteur (décrit dans le document EP-A-0 899 635) de l'air se trouvant derrière cet écouteur et éviter ainsi un court-circuit acoustique entraînant un mauvais rendement de ce transducteur. Pratiquement cette pastille constitue un filtre passe-bas ne laissant passer que les variations de pression des gaz tel que l'air, de très basse fréquence, typiquement de 1/10 de Hz et moins. Pour satisfaire aux conditions imposées, la pastille peut être réalisée par exemple en Téflon (marque déposée) fritté ou encore en céramique.

Le même document décrit enfin un second organe compensateur de pression situé à proximité du microphone et se trouvant en communication d'une part avec l'espace ménagé entre ce microphone et la membrane déformable qui le coiffe et d'autre part avec l'intérieur de la montre. Ce second organe est composé essentiellement d'une pastille semblable à celle décrite au paragraphe ci-dessus. On comprendra que cette pastille permet notamment d'isoler acoustiquement le microphone de l'écouteur puisqu'elle ne laisse passer que de l'air dont la pression varie lentement et évite ainsi l'effet Larsen évoqué plus haut. Ici cependant la qualité hydrophobe de la pastille n'est pas utilisée puisque cette dernière n'est pas en contact avec un milieu liquide. On comprendra cependant que pour simplifier les choses on utilise la même matière que celle utilisée pour la pastille équipant le premier organe compensateur de pression.

La manière d'implanter ou de disposer le microphone et le premier organe compensateur de pression souffre, dans le document cité, d'un inconvénient majeur. On observe d'abord que le microphone et l'organe compensateur de pression sont situés loin l'un de l'autre. On observe ensuite que la cavité d'entrée pratiquée devant la membrane coiffant le microphone débouche sur l'extérieur de la montre par un canal étroit disposé à angle droit. De même, le premier organe compensateur de pression comporte un canal étroit pratiqué dans le fond de la montre et aboutissant sur le poignet du porteur. Ainsi, la communication avec l'extérieur se fait-elle à deux endroits différents et par des canaux étroits sujets à l'encrassement au point de rendre inopérantes les fonctions assurées par le microphone et le premier organe compensateur de pression.

C'est le but principal de la présente invention de palier l'inconvénient cité ci-dessus. A cette fin, le microphone et le premier organe compensateur de pression sont disposés à proximité immédiate l'un de l'autre, leurs membrane et pastille respectives donnant au moins partiellement sur une chambre unique débouchant sur l'extérieur de la montre-téléphone au travers d'une longue ouverture pratiquée dans le boîtier. Pour nettoyer ladite chambre, on injecte par l'ouverture de ladite chambre un liquide susceptible de la débarrasser d'impuretés provenant de l'extérieur, en particulier celles qui pourraient s'être déposées sur ladite membrane et ladite pastille et qui nuiraient à leur bon fonctionnement.

Les caractéristiques et avantages de l'invention ressortiront maintenant de la description qui va suivre, faite en regard du dessin annexé et donnant à titre d'exemple explicatif, mais nullement limitatif, une forme avantageuse de réalisation de l'invention, dessin dans lequel :
- la figure 1 est une vue en plan partielle du dispositif d'implantation selon l'invention,
- la figure 2 est une vue de profil selon la flèche II de la figure 1 de la montre-téléphone réalisée selon l'invention,
- la figure 3 est une coupe selon la ligne III-III de la figure 1,
- la figure 4 est une coupe selon la ligne IV-IV de la figure 1, et
- la figure 5 est une coupe selon la ligne V-V de la figure 1.

La vue en plan partielle de la figure 1 montre la partie intéressante de l'invention. Il s'agit d'une portion d'une montre-téléphone 3 comportant un boîtier 4 abritant tous les composants nécessaires au fonctionnement de la montre et du téléphone. En particulier, la figure 1 fait apparaître le fond-carrure 4 de ce boîtier, une couronne 20 de mise à l'heure, un poussoir 21, une gorge 22 dans laquelle est logée une garniture 23 garantissant l'étanchéité par rapport à une lunette 24 (voir figures 2 et 3) et un compartiment 25 apte à recevoir une carte SIM permettant d'accéder à un système de communications mobiles.

La vue en plan de la figure 1, ainsi que la coupe de la figure 3 faite dans cette vue en plan, fait apparaître aussi un microphone 1, ce microphone étant coiffé d'une membrane imperméable 5. La figure 3 montre que la membrane 5 est en communication directe avec l'extérieur de la montre-téléphone 3. Les figures 1 et 4 montrent pour leur part au moins un premier organe 2 compensateur de pression, cet organe comprenant une pastille hydrophobe 6 dont il sera question plus loin. La pastille 6 est également en communication directe avec l'extérieur de la montre-téléphone comme on le voit en figure 4.

Ceci étant, la présente invention est remarquable d'abord par le fait que le microphone 1 et l'organe compensateur de pression 2 sont implantés à proximité immédiate l'un de l'autre. Les figures 1 et 5 montrent bien ce fait. On se distance ici de l'implantation montrée dans le document EP-A-0 899 634 déjà cité où ces deux éléments sont montrés éloignés l'un de l'autre.

La présente invention est remarquable ensuite par le fait que la membrane 5 coiffant le microphone 1 et la pastille 6 équipant l'organe compensateur de pression 2 donnent au moins partiellement sur une chambre unique 7 qui débouche sur l'extérieur de la montre-téléphone au travers d'une longue ouverture 8 pratiquée dans le boîtier 4. Les figures 1 et 5 témoignent bien de cet arrangement.

En figure 1, la chambre 7 est représentée en plan. Elle est matérialisée par la ligne brisée 26 qui délimite le fond de la chambre et par la face avant du fond-carrure 4, référencée 27. On voit sur la figure 1 que membrane 5 et pastille 6 donnent seulement en partie sur la chambre 7. On notera cependant que ce découvert pourrait être plus grand et être étendu à toute la superficie de la membrane et de la pastille. La longue ouverture 8 donnant sur l'extérieur est délimitée en figure 1 par la première fin de la ligne brisée 26 située sur le haut de la figure et par la seconde fin de cette même ligne située sur le bas de la figure.

En figure 5, la chambre 7 est une coupe selon la ligne V-V de la figure 1. On voit clairement que la membrane 5 et la pastille 6 donnent sur une chambre unique 7 qui sert de chambre commune en contact avec l'extérieur par l'ouverture 8.

Comme on peut s'en douter en considérant la figure 1, l'ouverture 8 présente une fente bien représentée en figure 2 qui est une vue de profil selon la flèche II portée sur la figure 1. Cette fente présente des bords allongés, soit un bord inférieur 9 et un bord supérieur 10 (voir aussi figure 5). Comme cette fente est assez longue, on a jugé utile, pour éviter le fléchissement du fond, de relier les bords 9 et 10 par une nervure 11 de renforcement, cette nervure étant située sensiblement au milieu de la fente. Cette nervure 11 est visible et référencée sur toutes les figures.

Le premier organe compensateur de pression 2 visible sur les figures 1, 4 et 5 possède une pastille 6 dite hydrophobe, c'est-à-dire imperméable à l'eau. Elle garantit donc l'étanchéité de la montre aux liquides. Cette pastille 6 est par contre perméable aux gaz dont la pression varie lentement. La raison de sa présence et son fonctionnement a été expliquée dans le préambule de cette description, et il n'est donc pas nécessaire de rappeler ici ces notions. Cependant, dans la présente construction, on a profité d'agrandir la surface de la pastille d'une part pour minimiser l'effet des corps étrangers qui pourraient se déposer sur elle, et d'autre part pour diminuer sa constante de temps de sorte qu'elle équilibre plus rapidement les pressions interne et externe lors de changements brusques d'altitude (par exemple dans un ascenseur rapide), cela tout en gardant sa fonction d'éviter le court-circuit acoustique mentionné plus haut.

Comme on le voit bien en figure 3, la membrane 5 coiffant le microphone 1 définit avec ledit microphone un espace 12 en communication avec un second organe 13 compensateur de pression, cette communication se faisant par un canal 30. La raison de la présence de ce second organe 13 a été expliquée dans le préambule de cette description. L'organe 13 comporte donc une pastille 14 perméable aux gaz dont la pression varie lentement pour éviter tout effet Larsen entre l'écouteur et le microphone par voie interne.

On va décrire maintenant une méthode de nettoyage de la chambre 7 donnant sous le microphone et le premier organe 2 compensateur de pression. Pour cela, on dispose d'une ouverture 8 en forme de fente suffisamment longue pour y injecter un liquide, de l'eau par exemple, qui va débarrasser la chambre 7 de corps étrangers ou d'impuretés provenant de l'extérieur. Ce liquide peut du même coup détacher des corps indésirables qui se seraient déposés sur la membrane 5 et/ou sur la pastille 6 et qui nuiraient au bon fonctionnement du microphone 1 et/ou de l'organe 2. Une telle opération n'est pas envisageable dans la montre décrite dans le document EP-A-0 899 634 car les canaux d'accès sont trop petits et surtout ne permettent pas une circulation de liquide nettoyant. La flèche A de la figure 1 montre quel peut être la direction du flux de nettoyage. La figure 5 montre bien aussi tout l'espace présenté par la chambre 7 pour procéder à ce nettoyage.

## Revendications

1. Montre-téléphone (3) comportant un boîtier (4), un microphone (1) et au moins un premier organe compensateur de pression (2), ce microphone (1) étant coiffé d'une membrane imperméable (5) et ce premier organe compensateur de pression (2) comportant une pastille hydrophobe (6), ladite membrane (5) et ladite pastille (6) étant en communication directe avec l'extérieur de la montre-téléphone, **caractérisée par le fait que** le microphone et le premier organe compensateur de pression (2) sont disposés à proximité immédiate l'un de l'autre et que leurs membrane (5) et pastille (6) respectives donnent au moins partiellement sur une chambre (7) unique débouchant sur l'extérieur de la montre-téléphone au travers d'une longue ouverture (8) pratiquée dans le boîtier (4).

2. Montre-téléphone (3) selon la revendication 1, **caractérisée par le fait que** l'ouverture (8) présente une fente à bords allongés (9, 10) et reliés ensemble par une nervure (11) de renforcement située sensiblement au milieu de la fente.

3. Montre-téléphone (3) selon la revendication 1, **caractérisée par le fait que** la pastille (6) équipant le premier organe compensateur de pression (2) est étanche aux liquides et perméable aux gaz dont la pression varie lentement.

4. Montre-téléphone (3) selon la revendication 1, **caractérisée par le fait que** la membrane (5) coiffant le microphone (1) définit avec ce dernier un espace (12) en communication avec un second organe (13) compensateur de pression, ledit second organe (13) comportant une pastille (14) perméable aux gaz dont la pression varie lentement.

5. Montre-téléphone (3) selon l'une des revendications précédentes, **caractérisée en ce que** ladite ouverture (8) présente la forme d'une fente ayant une longueur suffisante pour permettre la circulation d'un fluide de nettoyage, cette circulation définissant un flux de nettoyage.

## Claims

1. Telephone watch (3) including a case (4), a microphone (1) and at least a first pressure compensating member (2), this microphone being covered with an impermeable membrane (5) and this first pressure compensating member (2) including a hydrophobic disc (6), said membrane (5) and said disc (6) being in direct communication with the exterior of the telephone watch, **characterised in that** the microphone and the first pressure compensating member (2) are arranged in immediate proximity to each other and **in that** their respective membrane (5) and disc (6) open at least partially into a single chamber (7) opening out to the outside of the telephone watch through a long opening (8) made in the case (4).

2. Telephone watch (3) according to claim 1, **characterised in that** the opening (8) has a slot with elongated edges (9, 10) and connected to each other by a reinforcing rib (11) located substantially in the middle of the slot.

3. Telephone watch (3) according to claim 1, **characterised in that** the disc (6) fitted to the first pressure compensating member (2) is impervious to liquids and permeable to gases whose pressure varies slowly.

4. Telephone watch (3) according to claim 1, **characterised in that** the membrane (5) covering the microphone (1) defines with the latter a space (12) in communication with a second pressure compensating member (13), said second member (13) including a disc (14) which is permeable to gases whose pressure varies slowly.

5. Telephone watch (3) according to any of the preceding claims, **characterised in that** said opening (8) has the form of a slot having a sufficient length able to allow the circulation of a cleaning fluid, said circulation defining a cleaning flow.

## Patentansprüche

1. Telephonuhr (3), die ein Gehäuse (4), ein Mikrophon (1) und wenigstens ein erstes Druckausgleichsorgan (2) umfasst, wobei das Mikrophon (1) von einer undurchlässigen Membran (5) bedeckt ist und das erste Druckausgleichsorgan (2) eine hydrophobe Scheibe (6) umfasst, wobei die Membran (5) und die Scheibe (6) mit der äußeren Umgebung der Telephonuhr direkt in Verbindung stehen, **dadurch gekennzeichnet, dass** das Mikrophon und das erste Druckausgleichsorgan (2) in unmittelbarer gegenseitiger Nähe angeordnet sind und dass ihre Membran (5) bzw. ihre Scheibe (6) wenigstens teilweise zu einer einzigen Kammer (7) gewandt sind, die über eine lange Öffnung (8), die in dem Gehäuse (4) ausgebildet ist, in die äußere Umgebung der Telephonuhr mündet.

2. Telephonuhr (3) nach Anspruch 1, **dadurch gekennzeichnet, dass** die Öffnung (8) einen Schlitz mit lang gestreckten Rändern (9, 10) aufweist, die durch eine Verstärkungsrippe (11 ), die sich im wesentlichen in der Mitte des Schlitzes befindet, miteinander verbunden sind.

3. Telephonuhr (3) nach Anspruch 1, **dadurch gekennzeichnet, dass** die Scheibe (6), mit der das erste Druckausgleichsorgan (2) versehen ist, für Flüssigkeiten dicht ist und für Gase, deren Druck sich langsam ändert, durchlässig ist.

4. Telephonuhr (3) nach Anspruch 1, **dadurch gekennzeichnet, dass** die Membran (5), die das Mikrophon (1) bedeckt, mit diesem letzteren einen Raum (12) definiert, der mit einem zweiten Druckausgleichsorgan (13) in Verbindung steht, wobei das zweite Organ (13) eine Scheibe (14) umfasst, die für Gase, deren Druck sich langsam ändert, durchlässig ist.

5. Telephonuhr (3) nach einem der vorhergehenden Ansprüche, **dadurch gekennzeichnet, dass** die Öffnung (8) die Form eines Schlitzes besitzt, der eine Länge hat, die ausreicht, um die Zirkulation eines Reinigungsfluids zu ermöglichen, wobei diese Zirkulation einen Reinigungsfluss definiert.
